# EUROPÄISCHE PATENTSCHRIFT

(11) **EP 1 671 706 B1**
(45) Veröffentlichungstag und Bekanntmachung des Hinweises auf die Patenterteilung: **06.05.2009**
(21) Anmeldenummer: 05112153.1
(22) Anmeldetag: 14.12.2005
(51) Int. Cl.: B05B 15/02

(54) **Verfahren und Reinigungsgerät zum Reinigen einer Sprühvorrichtung**
Process and device for cleaning spraying devices
Procédé et appareil de nettoyage des appareils de pulvérisation

(30) Priorität: 20.12.2004 DE 102004061322
(43) Veröffentlichungstag der Anmeldung: 21.06.2006
(73) Patentinhaber: Dürr Systems GmbH, 70435 Stuttgart (DE)
(72) Erfinder: Baumann, Michael, 74223, Flein (DE); Sommer, Georg M., 71696, Möglingen (DE)
(74) Vertreter: Beier, Ralph

(56) Entgegenhaltungen:
- EP-A- 0 366 021
- EP-A- 1 367 302
- DE-A1- 3 808 801
- DE-A1- 10 110 098
- DE-A1-8102004 019 88
- US-A- 4 422 576

## Beschreibung

Die Erfindung betrifft ein Verfahren und ein Reinigungsgerät zum Reinigen einer zur maschinellen Serienbeschichtung von Werkstücken dienenden Sprühvorrichtung gemäß dem Oberbegriff der unabhängigen Patentansprüche. Bei der Sprühvorrichtung kann es sich typisch um den Zerstäuber der zum Beschichten von Werkstücken wie Fahrzeugkarossen oder deren Teilen üblichen Lackierroboter handeln, also insbesondere um Luftzerstäuber oder Rotationszerstäuber einschließlich elektrostatischer Zerstäuber für die Innenaufladung des abgesprühten Beschichtungsmaterials und/oder mit Außenaufladungselektroden.

Für die während des Beschichtungsbetriebes in regelmäßigen Zeitabständen erforderliche vollautomatisch gesteuerte Reinigung derartiger Zerstäuber sind unterschiedliche Reinigungsgeräte bekannt, die jeweils aus einem bis auf die Einführöffnung für den Zerstäuber geschlossenen Gehäuse bestehen, in dessen Innenraum der eingeführte Teil des Luft- oder Rotationszerstäubers von einer drehbaren oder feststehenden Düsenanordnung des Reinigungsgeräts mit Reinigungsflüssigkeit besprüht wird und anschließend mit Druckluft getrocknet werden kann. Beispielsweise aus DE 3 808 801, EP 1 367 302 oder DE 101 10 098 bekannte Reinigungsgeräte dieser Art haben den Nachteil, dass sie für den üblicherweise als Kurzspülen bezeichneten Innenreinigungsvorgang ungeeignet sind, bei dem Spülmittel aus einem Kurzspülkanal des Zerstäubers kommend durch dessen Farbdüse und im Fall von Rotationszerstäubern insbesondere in der aus der EP 0 715 896 bekannten Weise auch auf die Außenseite des rotierenden Glockentellers geleitet und von dem Zerstäuber abgesprüht wird. Dies kann beispielsweise bei einem Farbwechsel oder nach dem Lackieren einer bestimmten Anzahl von Karossen oder sonstigen Werkstücken mit der gleichen Farbe zweckmäßig sein, um eventuelle Farbablagerungen an der Farbdüse bzw. auf dem Glockenteller zu entfernen. Wenn dieser Innenreinigungs- oder Kurzspülvorgang in den bekannten Reinigungsgeräten durchgeführt wird, verteilt sich der bei der Zerstäubung des Lack- und Spülmittelgemisches entstehende und stark verwirbelte Sprühnebel in dem Innenraum des Reinigungsgeräts und verschmutzt sowohl den Innenraum einschließlich der darin angeordneten Reinigungsdüsenanordnung als auch die Außenseite des eingesetzten Zerstäubers. Man könnte zwar zunächst die Kurzspülung durchführen und erst anschließend die Außenseite des Zerstäubers besprühen und den Innenraum reinigen, doch ist der damit verbundene Zeitverlust bei der Serienbeschichtung von Werkstücken wegen der entsprechenden Produktionsverluste äußerst unerwünscht. Dieses Problem tritt im Wesentlichen auch dann auf, wenn man gemäß der EP 0 869 848 oder der DE 101 29 667 unter Verzicht auf eine Reinigung der Außenseite des Zerstäubergehäuses nur den Sprühkopf oder nur die Luftkappe von Luftzerstäubern in das Reinigungsgerät einführt.

Ein weiteres Zeitproblem ergibt sich aus der Tatsache, dass sich in dem Innenraum von Reinigungsgeräten besonders bei organische Lösemittel enthaltenden Beschichtungs- und Spülmitteln zündfähiger Sprühnebel bildet und deshalb keine zu Funken führenden elektrischen Spannungsüberschläge möglich sein dürfen. Diese Gefahr besteht bei der Reinigung elektrostatischer Zerstäuber, die bekanntlich zur Kontaktaufladung des abgesprühten Beschichtungsmaterials beispielsweise durch den Glockenteller oder zur Außenaufladung durch externe Elektroden an Hochspannung in der Größenordnung von 100 kV angeschlossen werden. Da die bekannten Reinigungsgeräte üblicherweise auf Erdpotenzial liegen, musste vor dem Einsetzen des Zerstäubers zunächst dessen Hochspannung abgeschaltet und abgebaut werden, wofür ein Zeitverlust typisch in der Größenordnung von einer Minute in Kauf genommen werden musste.

Aus US 4 422 576 ist es bekannt, an dem Rotationszerstäuber einer elektrostatischen Beschichtungsmaschine im Hochspannungsbereich des Zerstäubers ein ringförmiges Reinigungsgehäuse zu montieren, das von einem pneumatischen Antrieb zwischen einer die Zerstäuberglocke freigebenden Stellung und einer Reinigungsstellung verschiebbar ist. In seiner Reinigungsstellung umschließt das Reinigungsgehäuse die Zerstäuberglocke, so dass von dem Zerstäuber bei einem Farbwechsel abgesprühte Farb- und Reinigungsmedien von dem Reinigungsgehäuse aufgefangen und über eine ebenfalls an dem Zerstäuber angebrachte Leitungs- und Ventilanordnung abgeführt werden können.

Aus EP 0 366 021 ist es bekannt, an einem Zerstäuber eine Reinigungseinrichtung zu montieren, die auf die Außenseite des Zerstäubers einen Dampfstrahl richtet.

Der Erfindung liegt die Aufgabe zugrunde, ein Verfahren bzw. ein Gerät anzugeben, das die im Beschichtungsbetrieb regelmäßig notwendige Reinigung der Sprühvorrichtungen mit geringerem Zeitverlust ermöglicht als bisher.

Diese Aufgabe wird durch die Merkmale der Patentansprüche gelöst.

Gemäß einem ersten Aspekt der Erfindung werden bei Durchführung des erwähnten Innenreinigungs- oder Kurzspülvorgangs in dem Reinigungsgerät die von dem Sprühkopf des Zerstäubers abgesprühten, aus Lack oder sonstigem Beschichtungsmaterial und/oder dem Spülmedium bestehenden Medien in eine innerhalb des Reinigungsgeräts vorgesehene Abführeinrichtung gesprüht, die diese Medien daran hindert, außerhalb der Abführeinrichtung liegende Bereiche des Innenraums des Reinigungsgeräts und/oder, der Außenseite des Zerstäubers zu erreichen. Erfindungsgemäß enthält diese Abführeinrichtung einen Rohrkörper, der mit seiner Eingangsöffnung in der Nähe des Sprühkopfes oder diesen umschließend einfach in dem Innenraum des Reinigungsgeräts angeordnet werden und das von dem Zerstäuber eingesprühte Farb- und Spülmittelgemisch in die Abflusseinrichtung des Innenraums leiten oder aus dem Reinigungsgerät herausführen kann. In jedem Fall hat die Erfindung den Vorteil, dass es zu keiner durch Verwirbelung des Sprühnebels verursachten Verunreinigung des Innenraums des Reinigungsgeräts kommt und die bisherige zusätzliche und/oder erneute Verschmutzung des in das Reinigungsgerät eingesetzten Teils des zu reinigenden Zerstäubers vermieden wird. Da erfindungsgemäß eine gegenseitige Beeinflussung des Kurzspülvorgangs und einer in dem selben Gerät durchgeführten Außenreinigung des Zerstäubers verhindert wird, können diese beiden Vorgänge parallel zueinander, also gleichzeitig durchgeführt werden, so dass sich für den Gesamtreinigungsvorgang eine entsprechende Zeitersparnis ergibt. Durch die geringere Verschmutzung des Reinigungsgeräts werden außerdem die Instandhaltungskosten reduziert.

Darüber hinaus kann erfindungsgemäß auch die erwähnte Explosionsgefahr bei Reinigungsgeräten vermieden werden, wenn vor Beginn der Reinigung und vorzugsweise vor dem Einführen des Zerstäubers in das Reinigungsgerät die Aufladungseinrichtung der Sprühvorrichtung auf das elektrische Potenzial des Reinigungsgeräts oder das Reinigungsgerät auf das elektrische Potenzial der Aufladungseinrichtung gelegt wird. Das Reinigungsgerät kann zumindest bei Annäherung des Zerstäubers unter Hochspannung gesetzt werden, wenn es mit entsprechender elektrischer Isolierung und in ausreichendem Abstand von allen geerdeten Teilen der Beschichtungsanlage montiert oder angeordnet wird. Wenn in anderen Fällen der damit verbundene Platzbedarf und die sich ebenfalls ergebende Erhöhung der elektrischen Gesamtkapazität des Systems vermieden werden sollen, kann es zweckmäßiger sein, den Zerstäuber zu erden, wenn und/oder bevor er in das Reinigungsgerät eingesetzt wird. Bei diesem Aspekt beruht die Erfindung auf der Erkenntnis, dass für die Potenzialangleichung ein schneller Abbau des Hochspannungspotenzials der Aufladungseinrichtung des Zerstäubers typisch in der Größenordnung von Millisekunden genügt, so dass der mit dem Abschalten des Hochspannungserzeugers und dem vollständigen Spannungsabbau verbundene Zeitverlust vermieden und nach einem Beschichtungsvorgang praktisch verzögerungsfrei mit der Reinigung und danach sofort wieder mit der Beschichtung begonnen werden kann.

Für die schnelle Erdung des Zerstäubers gibt es verschiedene Möglichkeiten. Beispielsweise kann die Aufladungseinrichtung des Zerstäubers durch einen an die Aufladungseinrichtung angeschlossenen automatisch gesteuerten Schalter geerdet werden. Stattdessen oder zusätzlich hierzu kann der Zerstäuber von dem Reinigungsgerät selbst geerdet werden. Insbesondere kann der Zerstäuber von der Beschichtungsmaschine wie z.B. einem Lackierroboter oder von einer zum Einführen des Zerstäubers in das Reinigungsgerät vorgesehenen Handhabungsmaschine zu einer geerdeten Kontaktanordnung des Reinigungsgeräts gebracht werden, mit der die Aufladungseinrichtung des Zerstäubers in Kontakt gebracht wird.

Gemäß einem anderen Merkmal der Erfindung wird ein Alarmsignal erzeugt und/oder die Handhabungsmaschine zum Stillstand gebracht, wenn sich der Zerstäuber dem Reinigungsgerät aus einer Richtung nähert, die von der von dem Bewegungssteuerprogramm der Maschine vorgegebenen Richtung abweicht. Insbesondere kann durch ein besonderes Steuerprogramm für die den Zerstäuber zu dem Reinigungsgerät bringende Handhabungsmaschine in der Umgebung des Reinigungsgeräts in an sich bekannter Weise ein für die Bewegung des Zerstäubers begrenzter Raum definiert werden, der durch das Steuerprogramm für die Bewegung des Zerstäubers gesperrt ist, wenn er sich aus einer anderen als der vorgegebenen Richtung nähert. Durch diese Maßnahmen wird zunächst gewährleistet, dass der Zerstäuber ohne die Gefahr von Kollisionen mit dem Reinigungsgerät stets in der richtigen Weise in das Gerät eingeführt wird. Darüber hinaus ergibt sich der Vorteil, dass der Zerstäuber bei Überwachung seiner Annäherung an das Reinigungsgerät zur Einleitung der rechtzeitigen Potenzialangleichung mit Sicherheit einen dafür an der vorgegebenen Bewegungsbahn vorgesehenen Annäherungssensor passieren muss, so dass auch die Explosionsschutzsicherheit erhöht wird.

An einem in der Zeichnung vereinfacht dargestellten Ausführungsbeispiel wird die Erfindung näher erläutert. Es zeigen
- Fig. 1: eine mögliche Ausführungsform eines Reinigungsgeräts für einen Rotationszerstäuber;
- Fig. 2: eine schematisch vereinfachte Schaltungsanordnung zum Erden eines Zerstäubers bei Annäherung an ein Reinigungsgerät;
- Fig. 3: eine gegenüber Fig. 2 abgewandelte Schaltungsanordnung; und
- Fig. 4: eine weitere mögliche Schaltung zur Erdung des Zerstäubers.

Gemäß Fig. 1 ist ein Rotationszerstäuber 1 üblicher Bauart mit dem zylindrischen und konischen Außengehäuse 2, dem Glockenteller 3 und den um das Außengehäuse verteilten, von dem Haltering 4 axial vorspringenden Außenelektroden 5 in das hier beschriebene Reinigungsgerät 10 eingesetzt. Das Reinigungsgerät 10 kann z.B. in einer Lackierkabine angeordnet sein und besteht im Wesentlichen aus einem Gehäusekörper 11, dessen Innenraum 12 sich von der kreisrunden Einführöffnung 13 beispielsweise zunächst konisch und anschließend zylindrisch bis zu einem trichterförmigen Bodenteil 14 mit einem zylindrischen Auslass 15 erstrecken kann. Der Rotationszerstäuber 1 ist darstellungsgemäß koaxial mit der Mittelachse des Gehäusekörpers 11 so in das Reinigungsgerät 10 eingesetzt, dass die Einführöffnung 13 den zylindrischen Teil seines Außengehäuses 2 umschließt und dessen dem Glockenteller abgewandtes Ende sich mit dem Haltering 4 und den Außenelektroden 5 außerhalb des Reinigungsgeräts oder wenigstens des Gehäusekörpers 11 befindet. Durch seinen sich von der Einführöffnung 13 konisch erweiternden Teil ist die Form des Gehäusekörpers 11 an die Richtung angepasst, in der die Außenelektroden 5 von dem Haltering 4 abstehen. Statt des dargestellten Beispiels ist es auch möglich, den Rotationszerstäuber 1 vollständig oder wenigstens mit seinen Außenelektroden 5 in den Innenraum des Gehäuses des Reinigungsgeräts oder die Außenelektroden 5 in gesonderte Innenräume des Reinigungsgeräts einzusetzen. Der Innenraum 12 des dargestellten Reinigungsgeräts 10 soll bei eingesetztem Zerstäuber nach außen dicht geschlossen sein und ist deshalb an der Einführöffnung 13 mit einer sich um den Umfang des Außengehäuses 2 erstreckenden Dichtungsanordnung 16 versehen, beispielsweise mit einer berührungslosen pneumatischen Dichtung, die durch eine der in der EP 1 367 302 erwähnten oder beschriebenen ringförmigen Luftdüsenanordnung gebildet sein kann. Der zylindrische Auslass 15 kann in eine nicht dargestellte Entsorgungseinrichtung führen und verschließbar sein. Mit Flanschteilen 17 kann der Gehäusekörper 11 des Reinigungsgeräts an einer externen Halterung befestigt sein.

Zum Reinigen der Außenseite des in den Innenraum 12 eingesetzten Teils des Außengehäuses 2 des Zerstäubers besitzt das Reinigungsgerät 10 einen konzentrisch zu den Achsen des Rotationszerstäubers und des Gehäusekörpers 11 angeordneten Ringkörper 20, der eine Speiseleitung für eine als Lacklösemittel geeignete Reinigungsflüssigkeit bildet oder enthält, und an dem um die Mittelachse des Reinigungsgeräts verteilte, an die genannte Speiseleitung angeschlossene und auf die Außenseite des Außengehäuses 2 gerichtete Reinigungsdüsen 21 angeordnet sind. Parallel und konzentrisch zu dem Ringkörper 20 ist ähnlich wie dieser in dem Innenraum 12 ein zweiter Ringkörper 22 befestigt, der eine Druckluft- oder Druckgasleitung bildet oder enthält, und an dem ebenfalls auf das Außengehäuse 2 gerichtete Düsen 23 angeordnet sind, aus denen Luft oder Gas zum Trocknen auf das Außengehäuse 2 geblasen wird. Es könnte auch ein einziger Ringkörper genügen, der sowohl mit Düsen für das Lösemittel als auch mit Blasdüsen und zugehörigen Leitungen versehen ist, während andererseits auch zwei oder mehr jeweils mit Lösemittel- und/oder Blasdüsen versehene Ringkörper vorhanden sein können. Zum Reinigen und/oder Trocknen des Zerstäubergehäuses dienende Düsenanordnungen könnten auch unmittelbar an der Wand des Innenraums 12 des Reinigungsgeräts 10 angeordnet sein. Bei dem dargestellten Beispiel befindet sich der unterste, also axial am weitesten von der Einführöffnung 13 entfernte Ringkörper 22 axial nahe an dem glockenseitigen Stirnende des Außengehäuses 2. Die Düsenanordnungen können von Lösemittel- bzw. Druckluftleitungen gespeist werden, die aus der Kabine in das Reinigungsgerät führen.

Obwohl eine in dem Reinigungsgerät feststehende Reinigungs- bzw. Blasdüsenanordnung wie die Düsen 21 und 23 in der Regel zu bevorzugen ist, können in anderen Fällen auch drehbar oder um den Zerstäuber schwenkbare Düsenanordnungen vorgesehen sein.

Zur Verbesserung der Reinigungs- bzw. Trocknungswirkung kann es zweckmäßig sein, das den Düsen zugeführte Lösemittel oder sonstige Reinigungsmedium und/oder das Druckgas zu erwärmen. Die Erwärmung kann durch eine z.B. elektrische oder durch einen Wärmetauscher gebildete oder sonstige Heizeinrichtung außerhalb oder innerhalb des Reinigungsgeräts oder eventuell auch innerhalb der Düsenanordnung erfolgen. Durch Erwärmung des Druckgases lässt sich auch eine zur Kondensatbildung führende Abkühlung durch das sich an der Düse entspannende Gas vermeiden.

Gemäß einer besonderen Ausführungsform können die Blasdüsen 23 in prinzipiell an sich bekannter Weise ("dry jet"® der Firma SATA) so ausgebildet sein, dass die Strömung der von außen z.B. aus einem Druckluftanschluss der Kabine zugeführten Druckluft in oder an der Blasdüse einen Unterdruck erzeugt, der weitere Luft aus der Umgebung der Blasdüse ansaugt. Die angesaugte Umgebungsluft kann hierbei durch ein Filter der Blasdüse geleitet und dadurch gereinigt werden, bevor sie mit der Hauptströmung gemischt auf den Zerstäuber geleitet wird.

Wie eingangs erläutert wurde, sollen von dem Glockenteller 3 des in das Reinigungsgerät 10 eingesetzten Rotationszerstäubers 1 abgesprühte Medien wie z.B. Farblackreste, Spülflüssigkeit und deren Gemisch daran gehindert werden, das Außengehäuse 2 des Zerstäubers oder die Wände des Innenraums 12 oder darin befindliche Teile des Reinigungsgeräts wie insbesondere die Ringkörper 20 und 22 und deren Düsen zu erreichen und zu verunreinigen. Aus diesem Grund ist koaxial zu der Mittelachse des Gehäusekörpers 11 in dem Innenraum 12 ein zylindrischer Innenrohrkörper 30 montiert, in dessen dem Zerstäuber 1 zugewandtes offenes Eingangsende 31 die Medien von dem Glockenteller 3 gesprüht werden. Der Innendurchmesser des Innenrohrkörpers 30 ist zumindest an dem Eingangsende 31 zweckmäßig größer als der Außendurchmesser des Glockentellers 3, während sein eigener Außendurchmesser kleiner sein kann als der Innendurchmesser des Innenraums 12 des Gehäusekörpers 11, an dessen Innenwand der Innenrohrkörper 30 beispielsweise mit radialen Querträgern 33 befestigt sein kann. Das Eingangsende 31 des Innenrohrkörpers 30 kann axial so positioniert sein, dass die Absprühkante am Stirnende des Glockentellers 3 sich innerhalb des Innenrohrkörpers 30 und der axial hintere Glockentellerteil sich außerhalb befindet. Zweckmäßig kann der dargestellte Innenrohrkörper 30 an seinem Eingangsende 31 ein sich nach außen bis zu der den Glockenteller umschließenden Eingangsöffnung konisch verjüngendes Endstück 34 haben. In der zu dem Eingangsende 31 abgewandten Richtung erstreckt sich der Innenrohrkörper 30 in oder durch den Auslass 15 des Reinigungsgeräts 10. Er kann in dem Reinigungsgerät selbst oder in einer externen Entsorgungseinrichtung münden.

Das hier beschriebene Reinigungsgerät ist auch für die Reinigung von Zerstäubern anderen Typs geeignet, beispielsweise von Rotationszerstäubern ohne Außenelektroden oder von Luftzerstäubern, deren Sprühkopf nicht wie bei dem dargestellten Beispiel durch einen rotierenden Glockenteller gebildet wird, sondern durch die übliche feststehende Düsen- und Luftkappenanordnung. Die Gehäuse- und Innenrohrkörper des Reinigungsgeräts können hierbei entsprechend dem jeweiligen Zerstäubertyp modifiziert sein.

Im Betrieb wird die zu reinigende Sprühvorrichtung, hier also der Rotationszerstäuber 1 aus einer zu der Mittelachse der Gehäuse- und Rohrkörper 11, 30 parallelen Richtung kommend und achsgleich hiermit in das Reinigungsgerät 10 eingeführt, beispielsweise senkrecht von oben, obwohl bei entsprechender Anordnung des Reinigungsgeräts 10 an sich jede beliebige Richtung möglich ist. Zum Einführen des Zerstäubers in das Reinigungsgerät kann der Lackierroboter verwendet werden, mit dem unmittelbar vorher ein Werkstück lackiert worden war, oder in anderen Fällen beispielsweise auch ein zu diesem Zweck vorgesehener Handhabungsroboter oder ein sonstiges Handhabungsgerät, das den Zerstäuber automatisch von der Beschichtungsmaschine übernimmt. Sobald der Zerstäuber sich in der in Fig. 1 dargestellten Position befindet, kann mit dem Kurzspül- oder Innenreinigungsvorgang, bei dem der rotierende Glockenteller Restfarbe und Spülmedium in den Innenrohrkörper 30 sprüht, und gleichzeitig ohne Verzögerung auch schon mit der Außenreinigung des Zerstäubers durch Besprühen seines Au-ßengehäuses durch die Düsen 21 begonnen werden. Ebenfalls gleichzeitig können ggf. die Luftdüsen der Dichtungsanordnung 16 eingeschaltet werden. Nach dem Besprühen wird das Außengehäuse 2 durch die Druckluftdüsen 23 getrocknet. Während die sich in dem Innenraum 12 sammelnde Reinigungsflüssigkeit der Düsen 21 in einer an sich bekannten Weise durch den trichterförmigen Bodenteil 14 und den Auslass 15 entsorgt wird, können die von dem Glockenteller abgesprühten Medien durch den Rohrkörper 30 aus dem Reinigungsgerät herausgeleitet werden. Nach der Beendigung dieser Reinigungsvorgänge kann der Zerstäuber sofort wieder aus dem Reinigungsgerät herausgezogen und für den nächsten Beschichtungsvorgang verwendet werden.

Die Außenelektroden 5 des gemäß Fig. 1 zu reinigenden Rotationszerstäubers oder in anderen Fällen elektrostatische Luft-oder sonstige Zerstäuber sind bei der Werkstückbeschichtung bekanntlich an Hochspannung in der Größenordnung von 100 kV angeschlossen. Da bei der Annäherung derartiger elektrostatischer Zerstäuber an das Reinigungsgerät 10 aus Explosionsschutz- und sonstigen Sicherheitsgründen keine elektrischen Überschläge möglich sein dürfen, wird gemäß einem besonderen Merkmal der Erfindung vor Beginn der Reinigung und vorzugsweise schon vor dem Einführen des Zerstäubers während seiner Annäherung an das Reinigungsgerät der Zerstäuber auf das elektrische Potenzial des Reinigungsgeräts, beispielsweise Erdpotenzial, oder das Reinigungsgerät auf das elektrische Potenzial des Zerstäubers gelegt.

Zur Vermeidung von Spannungsüberschlägen könnte man an sich nach einem Beschichtungsvorgang zunächst die Hochspannung abschalten. Es wäre aber in manchen Fällen unzweckmäßig, vor dem Anfahren des Reinigungsgeräts nach einem Beschichtungsvorgang zunächst den Hochspannungserzeuger des Zerstäubers vollständig, also einschließlich seiner eigenen Stromversorgung abzuschalten, weil hierbei der Abbau der Hochspannung und der nach der Reinigung erforderliche Wiedereinschaltvorgang unerwünscht lange dauern und entsprechende Produktionsverzögerungen zur Folge haben können. In solchen Fällen gibt es für die Potenzialangleichung gemäß der Erfindung unterschiedliche Möglichkeiten.

Eine erste Möglichkeit besteht darin, das Reinigungsgerät elektrisch isoliert anzuordnen und auf das Hochspannungspotenzial des elektrischen Zerstäubers aufzuladen, z.B. indem es parallel zu dem Zerstäuber an dessen Hochspannungserzeuger angeschlossen wird, wobei eine Schalteinrichtung vorgesehen sein kann, mit der diese Parallelschaltung wechselweise auf Hochspannungspotenzial gelegt und geerdet werden kann.

Wenn das Reinigungsgerät dagegen ständig geerdet sein soll, wird erfindungsgemäß auch der Zerstäuber geerdet, wofür wiederum verschiedene Möglichkeiten bestehen, die jeweils keine oder nur minimale Zeitverluste zur Folge haben. Eine einfache Möglichkeit ist die schematisch in Fig. 2 dargestellte Schaltung, bei der zwischen dem Hochspannungserzeuger HS und die Aufladungseinrichtung (Elektroden) des Zerstäubers Z ein programmgesteuerter Erdschalter ES geschaltet ist, mit dem der Zerstäuber vor Erreichen des geerdeten Reinigungsgeräts RG von dem Hochspannungserzeuger getrennt und auf Erdpotenzial gelegt wird. Der Erdschalter ES kann sich außerhalb oder innerhalb der Handhabungsmaschine oder des Zerstäubers befinden. Obwohl der Erdungskreis zweckmäßig eine der hierfür an sich bekannten Widerstands- oder sonstigen Dämpfungseinrichtungen enthalten kann, lässt sich der Zerstäuber mit dem Erdschalter ES in extrem kurzer Zeit entladen. Diese je nach den Gegebenheiten mehr oder weniger gedämpfte Entladung kann ohne Zeitverlust während der Zeit erfolgen, in der der Zerstäuber zu dem Reinigungsgerät bewegt wird.

Zur Vermeidung eines Sicherheitsrisikos wird der Zeitpunkt der Erdung des Zerstäubers (oder der Potenzialangleichung durch Aufladung des Reinigungsgeräts) vorzugsweise in Abhängigkeit von der Annäherung des Zerstäubers an das Reinigungsgerät gesteuert. Da die Annäherungsgeschwindigkeit bekannt, da durch das Steuerprogramm des Roboters vorgegeben ist, kann man in der Bewegungsbahn des Zerstäubers einen ausreichenden Sicherheitsabstand von dem Reinigungsgerät definieren, bei dessen Unterschreiten die Erdung bzw. Potenzialangleichung eingeleitet wird. Das Erreichen der Sicherheitsgrenze kann durch einen Annäherungssensor z.B. in Form einer Lichtschranke, einer Laserabtasteinrichtung od. dgl. überwacht und gemeldet werden. Der Sicherheitsabstand, bei dem die Erdung bzw. Potenzialangleichung eingeleitet werden muss, lässt sich berechnen aus dem bekannten Luftisolationsabstand zwischen dem Hochspannungspotenzial und Erde plus dem Weg, den der Zerstäuber in der Zeit zurücklegt, die für das Ansprechen des Annäherungssensors und für die Umladung erforderlich ist, im Erdungsfall also beispielsweise für das Ansprechen eines Erdschalters und für die anschließende Schnellentladung des Zerstäubers.

Gemäß einer in Fig. 3 dargestellten Alternativmöglichkeit zur Erdung des Zerstäubers Z mit einem Erdschalter ES' kann der Zerstäuber während der Erdung mit dem eingeschalteten Hochspannungserzeuger HS verbunden bleiben, zu dem der Erdschalter ES' parallel geschaltet ist. Durch zweckmäßige Steuermaßnahmen kann hierbei vermieden werden, dass der Hochspannungserzeuger HS aufgrund dieses Kurzschlusses abgeschaltet wird.

Die beiden Möglichkeiten gemäß Fig. 2 und Fig. 3 lassen sich ferner dahingehend abwandeln oder ergänzen, dass anstelle oder zusätzlich zu dem Erdschalter ES bzw. ES' das geerdete Reinigungsgerät RG selbst die Elektroden- und Aufladungseinrichtung des Zerstäubers Z bei dessen Annäherung kontaktiert und dadurch erdet. Beispielsweise kann das Hochspannungspotenzial am Zerstäuber dadurch in kürzester Zeit abgebaut werden, dass der Zerstäuber bei Erreichen seiner Endposition in dem Reinigungsgerät oder bei seiner Einführbewegung eine geerdete Kontaktanordnung des Reinigungsgeräts berührt, bei der es sich auch um mehrerer Kontaktelemente wie beispielsweise einen von dem Zerstäuber bei der Einführbewegung durchfahrenen geerdeten flexiblen Vorhang aus Einzelleitern handeln kann.

Wie schematisch in Fig. 4 dargestellt ist, könnte der Zerstäuber auch ohne Erdschalter und ohne direkte Erdkontaktierung geerdet werden. Bevor der Zerstäuber das Reinigungsgerät RG erreicht, wird bei dieser Variante die Ausgangsspannung des Hochspannungserzeugers HS durch automatisch gesteuerte Reduzierung seines eingestellten oder z.B. von dem Steuerprogramm des Systems vorgegebenen Spannungssollwerts wenigstens annähernd auf die Größe Null heruntergeregelt, ohne dass der Hochspannungserzeuger abgeschaltet wird. Das Hochspannungspotenzial am Zerstäuber wird dann sehr schnell und vorzugsweise noch während der Zuführbewegung des Zerstäubers durch einen parallel zu dem Hochspannungserzeuger HS gegen Erde geschalteten Widerstand R abgebaut.

Auch bei den anderen oben beschriebenen Erdungsmöglichkeiten wie z.B. bei der Erdung durch das Reinigungsgerät selbst kann es zweckmäßig sein, zuvor die Ausgangsspannung des Hochspannungserzeugers in der erläuterten Weise herunterzuregeln.

Damit die Sprühvorrichtung wie beispielsweise der Rotationszerstäuber 1 in Fig. 1 einfach und zuverlässig von der dafür vorgesehenen Maschine in das Reinigungsgerät 10 eingesetzt werden kann, muss er sich dem Reinigungsgerät aus der richtigen Richtung nähern, also beispielsweise bei vertikaler Anordnung des Reinigungsgeräts senkrecht von oben. Darüber hinaus ist die richtige Richtung auch wichtig, wenn der Zerstäuber bei seiner Bewegung zu dem Reinigungsgerät den oben erwähnten Annäherungssensor passieren soll, damit rechtzeitig die erforderliche Potenzialangleichung durchgeführt werden kann. Der richtige Weg ist zwar an sich durch das Bewegungsprogramm der den Zerstäuber zu dem Reinigungsgerät fahrenden Maschine vorgegeben, doch können sich durch Fehler Abweichungen von der vorgeschriebenen Bewegungsbahn und damit Fehler des Annäherungssensors oder Kollisionen des Zerstäubers mit dem Reinigungsgerät ergeben. Um mit Kollisionen und/oder der Explosionsgefahr durch Spannungsüberschläge verbundene Sicherheitsrisiken zu verhindern, wird gemäß dem eingangs erläuterten weiteren Merkmal der Erfindung dafür gesorgt, dass der Zerstäuber sich dem Reinigungsgerät nur aus der vorgeschriebenen Richtung nähern kann, also beispielsweise in Fig. 1 nur senkrecht von oben. Wie zu diesem Zweck ein begrenzter virtueller Sperrraum in der Umgebung des Reinigungsgeräts definiert werden kann, in den der Zerstäuber z.B. nur senkrecht von oben hineinbewegt werden kann, ist auf dem Gebiet der Robotersteuerung an sich bekannt. Möglichkeiten sind beispielsweise in EP 1 332 841, EP 1 035 953 und DE 102004019888 beschrieben.

## Patentansprüche

1. Verfahren zum Reinigen einer zur maschinellen Serienbeschichtung von Werkstücken dienenden Sprühvorrichtung (1), bei dem die durch das Beschichtungsmaterial verunreinigte Sprühvorrichtung von der Beschichtungsmaschine oder einer anderen automatisch gesteuerten Handhabungsmaschine mit ihrem zu reinigenden Teil in den Innenraum eines Reinigungsgerätes (10) eingeführt wird,
wobei in dem Innenraum (12) des Reinigungsgeräts (10) befindliche Bereiche der Außenseite der Sprühvorrichtung (1) von einer Düsenanordnung (21) des Reinigungsgeräts mit einem Reinigungsmedium besprüht werden, und wobei der Sprühkopf (3) der Sprühvorrichtung (1) in dem Reinigungsgerät (10) durch ein Reinigungsmedium gereinigt wird, das aus dem Inneren der Sprühvorrichtung (1) kommend durch deren Düsenanordnung und/oder auf die Außenseite des Sprühkopfes (3) geleitet wird und das von dem Sprühkopf (3) in dem Reinigungsgerät (10) abgesprühte Medium in eine innerhalb des Reinigungsgerätes vorgesehene Abführeinrichtung (30) gesprüht wird,
**dadurch gekennzeichnet, dass** das Reinigungsmedium von dem rotierenden Glockenteller (3) eines Rotationszerstäubers (1) oder aus der Düse eines Luftzerstäubers in ein Abführrohr (30) des Reinigungsgerätes (10) gesprüht wird, an oder in dessen Eingangsende (31) der Sprühkopf (3) derart angeordnet wird, dass das Rohr (30) das abgesprühte Medium daran hindert, die Düsenanordnung (21) des Reinigungsgerätes (10) sowie außerhalb der Abführeinrichtung (30) liegende Bereiche des Innenraums (12) des Reinigungsgerätes (10) und/oder der Außenseite der Sprühvorrichtung (1) zu erreichen.

2. Verfahren nach Anspruch 1, **dadurch gekennzeichnet, dass** das Reinigungsmedium von dem Abführrohr (30) in den Innenraum (12) des Reinigungsgeräts (10) oder aus dem Reinigungsgerät heraus geleitet wird.

3. Verfahren nach Anspruch 1 oder 2, **dadurch gekennzeichnet, dass** die Außenseite der Sprühvorrichtung (1) von der Düsenanordnung (21) des Reinigungsgeräts (10) besprüht wird, während gleichzeitig das aus dem Inneren der Sprühvorrichtung (1) kommende Medium von dem Sprühkopf (3) abgesprüht wird.

4. Verfahren nach einem der Ansprüche 1 bis 3, **dadurch gekennzeichnet, dass** die Sprühvorrichtung (1) in dem Reinigungsgerät (10) durch Besprühen mit Druckluft oder einem anderen Druckgas getrocknet wird.

5. Verfahren nach einem der Ansprüche 1 bis 4, **dadurch gekennzeichnet, dass** das Reinigungsmedium und/oder das Druckgas erwärmt werden.

6. Verfahren nach Anspruch 4 oder 5, **dadurch gekennzeichnet, dass** das Druckgas von einer Düsenanordnung (23) abgesprüht wird, mit oder in der durch die Gasströmung ein Unterdruck erzeugt wird, durch den Luft aus der Umgebung der Düsenanordnung angesaugt und mit dem Druckgas auf die zu trocknende Sprühvorrichtung geleitet wird.

7. Verfahren nach Anspruch 6, **dadurch gekennzeichnet, dass** die Umgebungsluft durch ein Filter angesaugt wird.

8. Verfahren nach einem der Ansprüche 1 bis 7 zum Reinigen einer Sprühvorrichtung (1) mit einer Aufladungseinrichtung (5) für das Beschichtungsmaterial, die zur elektrostatischen Beschichtung an einen Hochspannungserzeuger angeschlossen wird, **dadurch gekennzeichnet, dass** vor Beginn der Reinigung die Aufladungseinrichtung (5) der Sprühvorrichtung (1) auf das elektrische Potenzial des Reinigungsgeräts (10) oder das Reinigungsgerät (10) auf das elektrische Potenzial der Aufladungseinrichtung (5) gelegt wird.

9. Verfahren nach Anspruch 8, **dadurch gekennzeichnet, dass** die Potenzialangleichung während der Annäherung der Sprühvorrichtung (1) an das Reinigungsgerät (10) oder wenigstens vor dem Einführen der Sprühvorrichtung in das Reinigungsgerät (10) erfolgt.

10. Verfahren nach Anspruch 8 oder 9, **dadurch gekennzeichnet, dass** die Aufladungseinrichtung (5) geerdet wird, während die Sprühvorrichtung (1) zu dem oder in das Reinigungsgerät (10) bewegt wird oder sich in dem Reinigungsgerät (10) befindet, und dass der Hochspannungserzeuger (HS) während der Erdung eingeschaltet bleibt.

11. Verfahren nach Anspruch 10, **dadurch gekennzeichnet, dass** vor oder während der Erdung bei eingeschaltetem Hochspannungserzeuger (HS) dessen Ausgangsspannung durch Reduzierung eines Spannungssollwerts auf Null oder einen geringen Spannungswert heruntergeregelt wird.

12. Verfahren nach einem der Ansprüche 8 bis 11, **dadurch gekennzeichnet, dass** die Annäherung der Sprühvorrichtung (1) an das Reinigungsgerät (10) von einem Sensor überwacht und gemeldet wird.

13. Verfahren nach Anspruch 12, **dadurch gekennzeichnet, dass** der Annäherungssensor ein Signal erzeugt, sobald die Sprühvorrichtung (1) auf ihrem Weg zu dem Reinigungsgerät (10) einen Sicherheitsabstand von dem Reinigungsgerät unterschreitet, der in Abhängigkeit von dem für die elektrische Isolation zwischen dem Hochspannungspotenzial der Sprühvorrichtung (1) und Erdpotenzial in Luft erforderlichen Mindestabstand und von dem Weg bestimmt wird, den die Sprühvorrichtung (1) während der Zeit zurücklegt, die für das Signal des Annäherungssensors und für die Erdung oder Potenzialangleichung erforderlich ist.

14. Verfahren nach einem der Ansprüche 8 bis 13, **dadurch gekennzeichnet, dass** die Aufladungseinrichtung (5) der Sprühvorrichtung (Z) vor Beginn der Reinigung durch einen angeschlossenen automatisch gesteuerten Schalter (ES) geerdet wird.

15. Verfahren nach einem der Ansprüche 8 bis 14, **dadurch gekennzeichnet, dass** die Sprühvorrichtung von dem Reinigungsgerät (10) geerdet wird.

16. Verfahren nach einem der Ansprüche 8 bis 15, **dadurch gekennzeichnet, dass** die Sprühvorrichtung (1) von der Beschichtungsmaschine oder der Handhabungsmaschine zu einer geerdeten Kontaktanordnung des Reinigungsgeräts gebracht wird, mit der die Aufladungseinrichtung (5) der Sprühvorrichtung elektrisch verbunden wird.

17. Verfahren nach einem der Ansprüche 1 bis 16, bei dem die Sprühvorrichtung dem Reinigungsgerät (10) von der Beschichtungs- oder Handhabungsmaschine längs einer Richtung zugeführt werden soll, die von einem Bewegungssteuerprogramm der Maschine vorgegeben wird, **dadurch gekennzeichnet, dass** ein Alarmsignal erzeugt und/oder die Maschine zum Stillstand gebracht wird, wenn sich die Sprühvorrichtung (1) dem Reinigungsgerät (10) aus einer von der vorgegebenen Richtung abweichenden Richtung nähert.

18. Verfahren nach Anspruch 17, **dadurch gekennzeichnet, dass** durch ein Steuerprogramm für die Maschine in der Umgebung des Reinigungsgeräts (10) ein begrenzter Raum definiert wird, der durch dieses Steuerprogramm für die Bewegung der Sprühvorrichtung (1) gesperrt ist, wenn sie sich aus einer anderen als der vorgegebenen Richtung nähert.

19. Reinigungsgerät zum Reinigen einer zur maschinellen Serienbeschichtung von Werkstücken dienenden Sprühvorrichtung mit einem Innenraum (12), in den die Sprühvorrichtung (1) mit ihrem zu reinigenden Teil einführbar ist,
mit einer in dem Reinigungsgerät (10) angeordneten Abführeinrichtung (30) zum Auffangen und Abführen eines von dem Sprühkopf (3) der in das Reinigungsgerät (10) eingeführten Sprühvorrichtung (1) abgesprühten Mediums,
und mit in dem Innenraum (21) des Reinigungsgeräts (10) angeordneten Düsen (21, 23), die an eine Speiseleitungsanordnung (20, 22) für ein Reinigungsmedium und/oder für Druckgas angeschlossen und auf die Außenseite der eingesetzten Sprühvorrichtung (1) gerichtet sind,
wobei die Abführeinrichtung (30) einen in dem Innenraum (12) des Reinigungsgerätes (10) angeordneten Innenrohrkörper (30) enthält, in dessen offenes Eingangsende (31) das Medium von der Sprühvorrichtung (1) gesprüht wird,
**dadurch gekennzeichnet, dass** der Sprühkopf (3) an oder in dem Eingangsende eines Innenrohhrkörpers angeordnet wird, der das von dem Sprühkopf (3) abgesprühte Medium daran hindert, die Düsen (21, 23) des Reinigungsgeräts sowie außerhalb der Abführeinrichtung (30) liegende Bereiche des Innenraums (12) des Reinigungsgerätes (10) und/oder der Außenseite der Sprühvorrichtung (1) zu erreichen.

20. Reinigungsgerät nach Anspruch 19, **dadurch gekennzeichnet, dass** der Innenrohrkörper (30) konzentrisch zu einer Einführöffnung (13) des Reinigungsgeräts (10), in die die Sprühvorrichtung (1) eingesetzt wird, derart angeordnet ist, dass der Sprühkopf (3) sich an oder in dem Eingangsende (31) des Innenrohrkörpers (30) befindet.

21. Reinigungsgerät nach Anspruch 19 oder 20, **dadurch gekennzeichnet, dass** der Innenrohrkörper (30) an einem zu dem Eingangsende (31) entgegengesetzten Ende in den Innenraum des Reinigungsgeräts (10) mündet.

22. Reinigungsgerät nach Anspruch 19 oder 20, **dadurch gekennzeichnet, dass** der Innenrohrkörper (30) außerhalb des Reinigungsgeräts (10) mündet.

23. Reinigungsgerät nach einem der Ansprüche 19 bis 22, **dadurch gekennzeichnet, dass** die Düsen (21, 23) an einer wenigstens annähernd konzentrisch zu der Längs- oder Rotationsachse der eingesetzten Sprühvorrichtung (1) angeordneten und einen Teil der Speiseleitungsanordnung enthaltenden Ringanordnung (20, 22) angebracht sind.

24. Reinigungsgerät nach einem der Ansprüche 19 bis 23, **dadurch gekennzeichnet, dass** die Düsen (21, 23) in dem Innenraum (12) feststehend angeordnet sind.

25. Reinigungsgerät nach einem der Ansprüche 19 bis 24, **dadurch gekennzeichnet, dass** eine Heizeinrichtung zum Erwärmen des Reinigungsmediums und/oder des Druckgases vorgesehen ist.

26. Reinigungsgerät nach einem der Ansprüche 19 bis 25, **dadurch gekennzeichnet, dass** Druckgasdüsen vorgesehen sind, die an eine in das Reinigungsgerät führende Druckgasleitung angeschlossen sind und durch die Druckgasströmung Luft aus der Umgebung der Düsen ansaugen.

27. Reinigungsgerät nach einem der Ansprüche 19 bis 26, **dadurch gekennzeichnet, dass** an der Einführöffnung (13) des Innenraums (12) des Reinigungsgeräts (10), in die die Sprühvorrichtung (1) mit ihrem zu reinigenden Teil eingesetzt wird, eine sich ringförmig um die Einführöffnung (13) erstreckende Düsenanordnung (16) vorgesehen ist, die eine pneumatische Dichtung zwischen dem Umfangsrand der Einführöffnung (13) und dem Umfang des eingesetzten Teils (2) der Sprühvorrichtung (1) bildet.

28. Reinigungsgerät nach einem der Ansprüche 19 bis 27, **dadurch gekennzeichnet, dass** es an eine elektrische Erdungsleitung angeschlossen oder anschließbar ist und mit einer Kontaktanordnung zum Erden der eingesetzten Sprühvorrichtung versehen ist.

29. Reinigungsgerät nach einem der Ansprüche 19 bis 28, **dadurch gekennzeichnet, dass** es an eine elektrische Hochspannungsleitung angeschlossen oder anschließbar ist, mit der es auf das Hochspannungspotenzial einer elektrostatischen Sprühvorrichtung gelegt wird.

30. Beschichtungsanlage mit einem Gerät zum Reinigen einer zur maschinellen Serienbeschichtung von Werkstücken dienenden Sprühvorrichtung (1) nach einem der Ansprüche 19 bis 29, wobei die durch das Beschichtungsmaterial verunreinigte Sprühvorrichtung von der Beschichtungsmaschine oder einer anderen automatisch gesteuerten Handhabungsmaschine mit ihrem zu reinigenden Teil in den Innenraum des Reinigungsgerätes (10) eingeführt wird.

## Claims

1. A process for cleaning a spraying device (1) used for mechanical series coating of workpieces, in which the section of the spraying device polluted by the coating material to be cleaned is inserted into the internal cavity of a cleaning device (10) by the coating machine or by another automatically-controlled handling machine,
wherein sections of the outside of the spraying device (1) located in the internal cavity (12) of the cleaning device (10) are sprayed with a cleaning agent by a nozzle arrangement (21) of the cleaning device,
and wherein the spraying head (3) of the spraying device (1) is cleaned in the cleaning device (10) by a cleaning agent which is delivered from the inside of the spraying device (1) through the nozzle arrangement thereof and/or onto the outside of the spraying head (3) and the medium sprayed by the spraying head (3) in the cleaning device (10) is sprayed into an evacuation device (30) provided inside the cleaning device,
**characterised in that** the cleaning agent is sprayed by the rotating bell cup (3) of a rotary atomiser (1) or from the nozzle of an air atomiser into an evacuation tube (30) of the cleaning device (10), at or in the inlet end (31) of which the spraying head (3) is located in such a way that the tube (30) prevents the sprayed medium from reaching the nozzle arrangement (21) of the cleaning device (10) and sections of the internal cavity (12) of the cleaning device (10) located outside the evacuation device (30) and/or the outside of the spraying device (1).

2. The process in accordance with claim 1, **characterised in that** the cleaning agent is conducted into the internal cavity (12) of the cleaning device (10) or out of the cleaning device by the evacuation tube (30).

3. The process in accordance with claim 1 or 2, **characterised in that** the outside of the spraying device (1) is sprayed by the nozzle arrangement (21) of the cleaning device (10) while the medium delivered from the inside of the spraying device (1) is sprayed by the spraying head (3).

4. The process in accordance with one of claims 1 to 3, **characterised in that** the spraying device (1) is dried by spraying with compressed air or another pressurised gas in the cleaning device (10).

5. The process in accordance with one of claims 1 to 4, **characterised in that** the cleaning agent and/or the pressurised gas are heated.

6. The process in accordance with claim 4 or 5, **characterised in that** the pressurised gas is sprayed by a nozzle arrangement (23) by or in which subatmospheric pressure is created by the current of gas, by which air from the vicinity of the nozzle arrangement is sucked in and conducted together with the pressurised gas to the spraying head to be dried.

7. The process in accordance with claim 6, **characterised in that** the ambient air is sucked through a filter.

8. The process in accordance with one of claims 1 to 7 for cleaning a spraying device (1) with a charging device (5) for the coating material, connected to a high-voltage generator for electrostatic coating, **characterised in that** the charging device (5) of the spraying device (1) is connected to the electrical potential of the cleaning device (10) or the cleaning device (10) is connected to the electrical potential of the charging device (5), prior to commencement of cleaning.

9. The process in accordance with claim 8, **characterised in that** potential equalisation takes place while the spraying device (1) is approaching the cleaning device (10) or at least before the spraying device is inserted in the cleaning device (10).

10. The process in accordance with claim 8 or 9, **characterised in that** the charging device (5) is earthed while the spraying device (1) is being moved towards or into the cleaning device (10) or is located in the cleaning device (10) and **in that** the high-voltage generator (HS) remains switched on during earthing.

11. The process in accordance with claim 10, **characterised in that** before or during earthing with the high-voltage generator (HS) switched on, its output voltage is reduced to zero or to a low level, by reducing the voltage setting.

12. The process in accordance with one of claims 8 to 11, **characterised in that** the approach of the spraying device (1) towards the cleaning device (10) is monitored and indicated by a sensor.

13. The process in accordance with claim 12, **characterised in that** the proximity sensor generates a signal as soon as the spraying device (1) is within a distance less than a safe distance from the cleaning device (10) on its path towards the cleaning device (10), which is determined as a function of the minimum air gap for electrical isolation between the high-voltage potential of the spraying head (1) and the earth potential, and by the path which the spraying device (1) covers during the period required for the signal from the proximity sensor and for earthing or potential equalisation.

14. The process in accordance with one of claims 8 to 13, **characterised in that** the charging device (5) of the spraying head (Z) is earthed by an automatically-controlled connected switch (ES) before cleaning commences.

15. The process in accordance with one of claims 8 to 14, **characterised in that** the spraying device is earthed by the cleaning device (10).

16. The process in accordance with one of claims 8 to 15, **characterised in that** the spraying device (1) is brought into contact with an earthed contact arrangement of the cleaning device by the coating machine or the handling machine, to which arrangement the charging device (5) of the spraying device is electrically connected.

17. The process in accordance with one of claims 1 to 16, in which the spraying device is to be moved towards the cleaning device (10) by the coating or handling machine along a direction which is specified by a movement control program of the machine, **characterised in that** an alarm signal is generated and/or the machine brought to a standstill if the spraying device (1) approaches the cleaning device (10) from a direction other than that specified.

18. The process in accordance with claim 17, **characterised in that** a restricted space in the vicinity of the cleaning device (10) is defined by a control program for the machine and is inaccessible for movement of the spraying device (1) by said control program if said spraying device (1) approaches from a direction other than that specified.

19. A cleaning device for cleaning a spraying device used for the mechanical series coating of workpieces with a internal cavity (12) into which the section of the spraying device (1) to be cleaned may be introduced,
with an evacuation facility (30) located in the cleaning device (10) to trap and evacuate a medium sprayed by the spraying head (3) of the spraying device (1) introduced into the cleaning device (10),
and with nozzles (21, 23) located in the internal cavity (12) of the cleaning device (10), which are connected to a feed line arrangement (20, 22) for a cleaning agent and/or for pressurised gas and which are directed onto the outside of the spraying device (1) used,
wherein the evacuation device (30) contains an internal tube (30) in the internal cavity (12) of the cleaning device (10), into the open inlet end (31) of which the medium is sprayed by the spraying device (1),
**characterised in that** the spraying head (3) is located at or in the inlet end of an internal tube, which prevents the medium sprayed by the spraying head (3) from reaching the nozzles (21, 23) of the cleaning device and sections of the internal cavity (12) of the cleaning device and/or the outside of the spraying device (1).

20. The cleaning device in accordance with claim 19, **characterised in that** the internal tube (30) ist located concentrically to an inlet (13) of the cleaning device (10) into which the spraying device (1) is inserted so that the spraying head (3) is located at or in the inlet end (31) of the internal tube (30).

21. The cleaning device in accordance with claim 19 or 20, **characterised in that** the internal tube (30) discharges into the internal cavity of the cleaning device (10) at an end opposite the inlet end (31).

22. The cleaning device in accordance with claim 19 or 20, **characterised in that** the internal tube (30) discharges outside the cleaning device (10).

23. The cleaning device in accordance with one of claims 19 to 22, **characterised in that** the nozzles (21, 23) are mounted on a ring arrangement (20, 22) which is at least approximately concentric to the longitudinal axis or axis of rotation of the spraying device (1) used and contains part of the feed line arrangement.

24. The cleaning device in accordance with one of claims 19 to 23, **characterised in that** the nozzles (21, 23) are stationary in the internal cavity (12).

25. The cleaning device in accordance with one of claims 19 to 24, **characterised in that** a heating device is provided to heat the cleaning medium and/or the pressurised gas.

26. The cleaning device in accordance with one of claims 19 to 25, **characterised in that** pressurised gas nozzles are provided which are connected to a pressurised gas line leading into the cleaning device and suck in air from the vicinity of the nozzles because of the current of pressurised gas.

27. The cleaning device in accordance with one of claims 19 to 26, **characterised in that** a nozzle arrangement (16) is provided extending annularly around the inlet (13) of the internal cavity (12) of the cleaning device (10) into which the section of the spraying device (1) to be cleaned is inserted, forming a pneumatic seal between the circumference of the inlet (13) and the circumference of the inserted section (2) of the spraying device (1).

28. The cleaning device in accordance with one of claims 19 to 27, **characterised in that** it is or can be connected to an electrical earthing conductor and is equipped with a contact arrangement to earth the inserted spraying device used.

29. The cleaning device in accordance with one of claims 19 to 28, , **characterised in that** it is or can be connected to an electrical high-voltage conductor, by which it is connected to the high-voltage potential of an electrostatic spraying device.

30. A coating system with a device for cleaning a spraying device (1) used for mechanical series coating of workpieces in accordance with one of claims 19 to 29, where the section of a spraying device polluted by the coating material to be cleaned is inserted into the internal cavity of the cleaning device (10) by the coating machine or another automatically-controlled handling machine.

## Revendications

1. Procédé de nettoyage d'un dispositif de pulvérisation (1) pour le revêtement automatique en série de pièces, dans lequel le dispositif de pulvérisation encrassé par la matière de revêtement est introduit, par la machine de revêtement ou par une autre machine de manutention à commande automatique, avec sa partie à nettoyer, dans la chambre intérieure d'un appareil de nettoyage (10),
des zones de la face extérieure du dispositif de pulvérisation (1) se trouvant dans la chambre intérieure (12) de l'appareil de nettoyage (10) étant aspergées avec un fluide de nettoyage par un dispositif à buses (21) de l'appareil de nettoyage et
la tête de pulvérisation (3) du dispositif de pulvérisation (1) étant nettoyée dans l'appareil de nettoyage (10) au moyen d'un fluide de nettoyage qui, en provenance de l'intérieur du dispositif de pulvérisation (1), est guidé par son dispositif à buses et/ou sur le côté extérieur de la tête de pulvérisation (3) et
le fluide pulvérisé par la tête de pulvérisation (3) dans l'appareil de nettoyage (10) étant envoyé dans un dispositif d'évacuation (30) prévu à l'intérieur de l'appareil de nettoyage,
**caractérisé en ce que** le fluide de nettoyage est pulvérisé par le gobelet en cloche tournant (3) d'un pulvérisateur rotatif (1) ou depuis la buse d'un pulvérisateur à air dans un tuyau d'évacuation (30) de l'appareil de nettoyage (10), que la tête de pulvérisation (3) est disposée à son extrémité de sortie de façon telle que le tuyau (30) empêche le fluide pulvérisé d'atteindre le dispositif à buses (21) de l'appareil de nettoyage (10) ainsi que des zones de la chambre intérieure (12) de l'appareil de nettoyage (10) situées en dehors du dispositif d'évacuation (30) et/ou du côté extérieur du dispositif de pulvérisation (1).

2. Procédé selon la revendication 1, **caractérisé en ce que** le fluide de nettoyage est amené par le tuyau d'évacuation (30) dans la chambre intérieure (12) de l'appareil de nettoyage (10) ou à l'extérieur de l'appareil de nettoyage (10).

3. Procédé selon la revendication 1 ou 2, **caractérisé en ce que** le côté extérieur du dispositif de pulvérisation (1) est aspergé par le dispositif à buses (21) de l'appareil de nettoyage (10) tandis que simultanément le fluide provenant de l'intérieur du dispositif de pulvérisation (1) est pulvérisé par la tête de pulvérisation (3).

4. Procédé selon l'une des revendications 1 à 3, **caractérisé en ce que** le dispositif de pulvérisation (1) est séché dans l'appareil de nettoyage (10) par aspersion avec de d'air comprimé ou un autre gaz sous pression.

5. Procédé selon l'une des revendications 1 à 4, **caractérisé en ce que** le fluide de nettoyage et/ou le gaz sous pression sont chauffés.

6. Procédé selon la revendication 4 ou 5, **caractérisé en ce que** le gaz sous pression est pulvérisé par un dispositif à buses (23) avec ou dans lequel une dépression est créée dans le flux de gaz, grâce à laquelle de l'air de l'environnement du dispositif à buses est aspiré et amené avec le gaz sous pression sur le dispositif de pulvérisation (1) à sécher.

7. Procédé selon la revendication 6, **caractérisé en ce que** l'air de l'environnement est aspiré à travers un filtre.

8. Procédé selon l'une des revendications 1 à 7, **caractérisé en ce que** pour nettoyer un dispositif au moyen d'un compresseur (5) pour la matière de revêtement, qui est relié pour un revêtement électrostatique à un générateur de haute tension, **caractérisé en ce qu'**avant le début du nettoyage, le compresseur (5) du dispositif de pulvérisation (1) est mis au potentiel électrique de, ou l'appareil de nettoyage (10) à celui du compresseur (5).

9. Procédé selon la revendication 8, **caractérisé en ce que** l'équilibrage du potentiel est effectué pendant le rapprochement du dispositif de pulvérisation (1) de l'appareil de nettoyage (10) ou au moins avant l'introduction du dispositif de pulvérisation dans l'appareil de nettoyage (10).

10. Procédé selon la revendication 8 ou 9, **caractérisé en ce que** le compresseur est mis à la terre tandis que le dispositif de pulvérisation (1)est déplacé vers ou dans l'appareil de nettoyage (10) ou se trouve dans l'appareil de nettoyage (10) et **en ce que** le générateur de haute tension (HS) est déconnecté pendant la mise à la terre.

11. Procédé selon la revendication 10, **caractérisé en ce qu'**avant ou pendant la mise à la terre alors que le générateur de haute tension (HS) est enclenché, sa tension de sortie est abaissée par réduction d'une valeur de consigne de tension à zéro ou à une valeur de tension faible.

12. Procédé selon l'une des revendications 8 à 11, **caractérisé en ce que** le rapprochement du dispositif de pulvérisation (1) de l'appareil de nettoyage (10) est contrôlé par un capteur et signalé.

13. Procédé selon la revendication 12, **caractérisé en ce que** le capteur de proximité génère un signal dès que le dispositif de pulvérisation (1) en chemin vers l'appareil de nettoyage (10) se trouve en deçà d'une distance de sécurité du dispositif de pulvérisation (1) qui est déterminé en fonction de l'écart minimal nécessaire dans l'air pour l'isolation électrique entre le potentiel de haute tension du dispositif de pulvérisation (1) et celui de la terre et du chemin parcouru par le dispositif de pulvérisation (1) dans le temps nécessaire pour le signal du détecteur de proximité et pour la mise à la terre.

14. Procédé selon l'une des revendications 8 à 13, **caractérisé en ce que** le compresseur (5) du dispositif de pulvérisation (Z) est mis à la terre avant le début du nettoyage par un commutateur (ES), commandé automatiquement, mis en circuit.

15. Procédé selon l'une des revendication 8 à 14, **caractérisé en ce que** le dispositif de pulvérisation est mis à la terre par l'appareil de nettoyage (10).

16. Procédé selon l'une des revendications 8 à 15, **caractérisé en ce que** le dispositif de pulvérisation (1) est amené par la machine de revêtement ou par la machine de manutention à un agencement de contact à la terre de l'appareil de nettoyage, avec lequel le compresseur (5) est relié électriquement au dispositif de pulvérisation.

17. Procédé selon l'une des revendications 8 à 16, dans lequel le dispositif de pulvérisation doit être amené à l'appareil de nettoyage (10) par la machine de revêtement ou par la machine de manutention le long d'une direction prédéterminée par un programme de commande de mouvement de la machine, **caractérisé en ce que** un signal d'alarme est généré et/ou la machine est arrêtée si le dispositif de pulvérisation (1) se rapproche de l'appareil de nettoyage (10) dans une direction s'écartant de la direction prédéterminée.

18. Procédé selon la revendication 17, **caractérisé en ce qu'**un espace délimité au voisinage de l'appareil de nettoyage (10) est défini par un programme pour la machine, qui est barré par ce programme de commande pour le mouvement du dispositif de pulvérisation (1) lorsqu'il s'approche depuis une direction autre que celle qui a été prédéterminée.

19. Appareil de nettoyage d'un dispositif de pulvérisation (1) pour le revêtement automatique en série de pièces, comportant une chambre intérieure (12) dans laquelle le dispositif de pulvérisation (1) est introduit avec la partie à nettoyer,
avec un dispositif d'évacuation (30) disposé dans l'appareil de nettoyage (10) pour récupérer et évacuer un fluide expulsé par la tête de pulvérisation (3) du dispositif de pulvérisation (1) introduit dans l'appareil de nettoyage (10), et
avec des buses (21, 23) disposées dans la chambre intérieure (12) de l'appareil de nettoyage (10), qui sont reliées à un système de conduites d'alimentation (20, 22) pour un fluide de nettoyage et/ou un gaz sous pression et sont dirigées vers le côté extérieur du dispositif de pulvérisation (1) introduit,
le dispositif d'évacuation (30) comprend un corps de tuyau intérieur (30) disposé dans la chambre intérieure (12) de l'appareil de nettoyage (10), à l'extrémité d'entrée (31) ouverte duquel le fluide est pulvérisé par le dispositif de pulvérisation (1),
**caractérisé en ce que** la tête de pulvérisation (3) est disposée à ou dans l'extrémité d'entrée d'un corps de tuyau intérieur qui empêche le fluide expulsé par la tête de pulvérisation (3) d'atteindre les buses (21, 23) de l'appareil de nettoyage, ainsi que des zones situées hors du dispositif d'évacuation (30), de la chambre intérieure (12) de l'appareil de nettoyage (10) et/ou le côté extérieur du.

20. Appareil de nettoyage selon la revendication 19, **caractérisé en ce que** le corps de tuyau intérieur (30) est disposé concentriquement à une ouverture d'introduction (13) de l'appareil de nettoyage (10) dans laquelle est agencé le dispositif de pulvérisation (1), de façon que la tête de pulvérisation (3) se trouve à ou dans l'extrémité d'entrée (31) du corps de tuyau intérieur (30).

21. Appareil de nettoyage selon la revendication 19 ou 20, **caractérisé en ce que** le corps de tuyau intérieur (30) débouche à une extrémité opposée à l'extrémité d'entrée (31) dans la chambre intérieure de l'appareil de nettoyage (10).

22. Appareil de nettoyage selon la revendication 19 ou 20, **caractérisé en ce que** le corps de tuyau intérieur (30) débouche à l'extérieur de l'appareil de nettoyage (10).

23. Appareil de nettoyage selon l'une des revendications 19 à 22, **caractérisé en ce que** les buses 21, 23) sont disposées sur une couronne (20, 22), au moins à peu près concentrique à l'axe longitudinal ou de rotation du dispositif de pulvérisation (1) introduit, et contenant une partie de l'agencement de conduites d'alimentation.

24. Appareil de nettoyage selon l'une des revendications 19 à 23, **caractérisé en ce que** les buses 21, 23) sont disposées fixement dans la chambre intérieure (12).

25. Appareil de nettoyage selon l'une des revendications 19 à 24, **caractérisé en ce qu'**un dispositif de chauffage est prévu pour réchauffer le fluide de nettoyage et/ou le gaz sous pression.

26. Appareil de nettoyage selon l'une des revendications 19 à 25, **caractérisé en ce que** des buses de gaz sous pression sont prévues, qui sont reliées à une conduite de gaz sous pression menant à l'appareil de nettoyage (10) et qui aspirent l'air environnant les buses grâce au flux de gaz sous pression.

27. Appareil de nettoyage selon l'une des revendications 19 à 26, **caractérisé en ce qu'**à l'ouverture d'introduction (13) de la chambre intérieure (12) de l'appareil de nettoyage (10), dans laquelle est disposé le dispositif de pulvérisation (1) avec sa partie à nettoyer, il est prévu un agencement de buses s'étendant de façon annulaire autour de l'ouverture d'introduction (13), qui forme un joint pneumatique entre la bordure périphérique de l'ouverture d'introduction (13) et la périphérie de la partie (2) introduite du dispositif de pulvérisation (1).

28. Appareil de nettoyage selon l'une des revendications 19 à 27, **caractérisé en ce qu'**il est relié ou peut être raccordé à une conduite électrique de mise à la terre et être pourvu d'un agencement de contact pour mettre le dispositif de pulvérisation à la terre.

29. Appareil de nettoyage selon l'une des revendications 19 à 28, **caractérisé en ce qu'**il est relié ou peut être raccordé à une conduite électrique à haute tension, avec laquelle il est mis au potentiel haute tension d'un dispositif de pulvérisation électrostatique.

30. Installation de revêtement pourvue d'un appareil pour nettoyer un dispositif de pulvérisation (1) pour le revêtement automatique en série de pièces selon l'une des revendications 19 à 29, dans lequel le dispositif de pulvérisation encrassé par la matière de revêtement est introduit, par la machine de revêtement ou par une autre machine de manutention à commande automatique, avec sa partie à nettoyer, dans la chambre intérieure d'un appareil de nettoyage (10)
